# EUROPÄISCHE PATENTSCHRIFT

(11) **EP 2 152 445 B1**
(45) Veröffentlichungstag und Bekanntmachung des Hinweises auf die Patenterteilung: **18.08.2010**
(21) Anmeldenummer: 08733800.0
(22) Anmeldetag: 17.04.2008
(51) Int. Cl.: B21D 5/14, B21D 51/26

(54) **VERFAHREN UND VORRICHTUNG ZUR EINSTELLUNG EINER FLEXERSTATION BEIM RUNDEN VON BLECHEN**
METHOD AND DEVICE FOR ADJUSTING A FLEXING STATION DURING THE BENDING OF SHEET METAL
PROCÉDÉ ET DISPOSITIF POUR AJUSTER UN POSTE D'ASSOUPLISSEMENT PENDANT LE CINTRAGE DE TÔLES

(30) Priorität: 30.05.2007 CH 862072007
(43) Veröffentlichungstag der Anmeldung: 17.02.2010
(73) Patentinhaber: Soudronic AG, 8962 Bergdietikon (CH)
(72) Erfinder: HUG, Peter, CH-5525 Fischbach-Göslikon (CH); DIETERICH, Daniel, CH-8335 Hittnau (CH)
(74) Vertreter: Schalch, Rainer
(86) Internationale Anmeldenummer: PCT/CH2008/000174
(87) Internationale Veröffentlichungsnummer: WO 2008/144947

(56) Entgegenhaltungen:
- EP-A- 0 289 744
- DE-A1- 3 330 171
- US-A- 5 209 625

## Beschreibung

### Hintergrund der Erfindung

Die Erfindung betrifft ein Verfahren zur Einstellung einer Flexerstation für die Vorbehandlung von Blechen vor dem Runden derselben, wobei in der Flexerstation eine Soll-Auftreffposition des Bleches auf eine Messplatte als Mass für die Einstellung mindestens eines einstellbaren Elementes der Flexerstation dient. Die Erfindung betrifft ferner eine Anwendung des Verfahrens beim Schweissen von Behälterzargen. Weiter betrifft die Erfindung eine Flexerstation mit mindestens einem einstellbaren Flexerelement. Weiter betrifft die Erfindung einen Rundapparat mit einer solchen Flexerstation und eine Schweissvorrichtung zur Herstellung von Behälterzargen mit einem solchen Rundapparat.

### Stand der Technik

Beim Runden von Blechen zur Bildung von Behälterzargen-Rohlingen ist es bekannt, vor den eigentlichen Rundelementen des Rundapparates eine so genannte Flexerstation anzuordnen. In dieser erfolgt eine Vorrundung jedes Bleches, welche aber in der Flexerstation grösstenteils wieder rückgängig gemacht wird. Durch dieses Biegen und Zurückbiegen, bzw. Vorrunden und Zurückrunden, werden Spannungen aus den Blechen entfernt, die bei der eigentlichen Rundung in der Rundmaschine das Resultat beeinträchtigen könnten. Der in Transportrichtung vordere Bereich der Bleche wird indes in der Regel nicht zurück gerundet, sondern behält die Vorrundung aus der Flexerstation, um das Rundungsergebnis der Rundmaschine zu verbessern. In US-A-5 209 625 ist eine solche Vorrund- bzw. Flexerstation mit Walzen 16 und 17 und einem Vorrundelement 21 dargestellt, wobei ein Tisch 20 mit einer Abdeckung 22 die Vorrundung wieder rückgängig macht, ausser im Bereich der in Transportrichtung vorderen Kante des Bleches. Es ist indes auch bekannt - und nachfolgend auch so dargestellt - dass ein Flexerkeil nach dem Vorrunden das Zurückbiegen übernimmt. Nach Stand der Technik erfolgt die Grundeinstellung der Flexerstation, und dabei insbesondere des Flexerkeils, manuell. Ein Testblech wird durch manuelles Drehen des ganzen Rundapparates durch die Flexerstation transportiert und muss in einem bestimmten Bereich auf eine Platte auftreffen. Ist dies nicht der Fall, so muss die Position des Flexerkeils verändert werden. Dieser Vorgang muss eventuell mehrmals wiederholt werden, bis die richtige Einstellung gefunden ist bzw. die richtige Vorrundung für die nachfolgende Rundstation des Rundapparates erzielt wird. Bei Einstellung des Flexerkeils müssen Schrauben gelöst werden, die zum Teil schwer zugänglich sein können und meistens müssen auch Rundkeile ausgebaut werden, damit der Auftreff-Ort des Bleches auf der Messplatte gut sichtbar wird.

Verfahren und Vorrichtungen der genannten Art werden generell in der Blech verarbeitenden Industrie beim Runden von Blechen, insbesondere aber bei der Herstellung von Behälterzargen, insbesondere Dosenzargen, aus Blech verwendet. Die Behälterzargen-Rohlinge werden dazu nach der Rundung direkt in eine Schweissmaschine zur Schweissung der Längsnaht der Zarge transportiert. Dabei bilden in der Regel die Abstapelung der Bleche, der Rundapparat und die Schweissmaschine eine Einheit. Entsprechende Anlagen für die Dosenherstellung sind z.B. aus DE-A-33 30 171 oder aus der genannten US-A-5 209 625 bekannt. Die Rundung erfolgt dabei so, dass die gebildete Dosenzarge direkt in die für die Nahtüberlappung verwendete Z-Schiene geführt werden kann. Für die Rundung werden die rechteckig zugeschnittenen Blechabschnitte mit definierten Abmessungen und in Normen festgehaltenen Materialeigenschaften von einem Einschubsystem in ein erstes, angetriebenes Transportwalzenpaar geschoben, von mehreren angetriebenen Transportwalzen mit einer Geschwindigkeit von 100-450 m/Min. weitertransportiert und im Rundapparat mit einem Rundsystem mit Hilfe von Keilen mit Walzen oder mit Walzensystemen zu einer runden Zarge gebogen. Dabei erfolgt mittels der Elemente einer Flexerstation eine vorgängige plastische Verformung, wie erläutert.

### Darstellung der Erfindung

Es ist Aufgabe der Erfindung die genannten Nachteile bei der Einstellung einer Flexerstation zu vermeiden.

Dies wird bei den Verfahren der eingangs genannten Art dadurch erreicht, dass die Auftreffposition eines Testbleches auf der Messplatte beim motorisch angetriebenen Blechdurchlauf durch die Flexerstation durch eine Sensoranordnung festgestellt wird, wodurch ein die Auftreffposition darstellendes Signal bereitgestellt wird, womit auf einer Anzeigeeinrichtung die Auftreffposition oder ein davon abgeleiteter Wert dargestellt wird und/oder womit ein die Vorrundung der Flexerstation bestimmendes Element derselben durch deren Steuerung und einen Antrieb derart eingestellt wird, dass eine Abweichung von der Soll-Auftreffposition vermindert wird.

Durch das erfindungsgemässe Vorgehen entfällt das manuelle Durchdrehen des Bleches durch den Rundapparat bzw. die Flexerstation, da durch die Sensoranordnung die Auftreffposition im motorischen Betrieb festgestellt wird. Die tatsächliche Auftreffposition bzw. Ist-Auftreffposition auf der Messplatte kann auf einer Anzeigevorrichtung dargestellt werden, wobei vorzugsweise auch die Sollposition eingeblendet wird. Mit der Information der Auftreffposition kann die Bedienungsperson dann ein einstellbares Element der Flexerstation manuell so einstellen, dass die Abweichung von der Soll-Auftreffposition geringer und möglichst Null wird. Dabei kann die erwähnte Darstellung der Soll-Auftreffposition auf der Anzeige hilfreich sein. Die Soll-Auftreffposition ist nach Stand der Technik bekannt und abhängig vom zu rundenden Blech und der Rundungsgeschwindigkeit. Anstelle der Auftreffposition kann ein davon abgeleitetes Signal dargestellt werden, z.B. direkt ein Zahlenwert für die Verstellung eines einstellbaren Elementes der Flexerstation. Zusätzlich oder alternativ zur Anzeige kann durch das die Auftreffposition darstellende Signal eine automatische Einstellung eines die Vorbehandlung durch die Flexerstation bestimmenden Elementes derselben erfolgen. In jedem Fall ergibt sich ein geringerer Zeitaufwand, da die Auftreffposition nicht mehr durch die Bedienungsperson visuell auf der Messplatte selber festgestellt werden muss und der dafür notwendige Ausbau von Rundelementen (Keilen) vermieden wird.

Das Verfahren zur Einstellung der Flexerstation wird vorzugsweise beim Runden von Behälterzargen für deren Schweissung auf elektrischen Widerstandsnahtschweissmaschinen angewendet, wobei einzelne Blechabschnitte in Serie und mit hoher Geschwindigkeit von 100-450 m/Min die Flexerstation und die Rundstation und dann die Schweissvorrichtung durchlaufen. Entsprechend erfolgt die Einstellung ebenfalls auf Grund einer Auftreffposition, welche mit der Geschwindigkeit ermittelt worden ist, die der späteren Geschwindigkeit bei der Rundung in der Serienproduktion entspricht.

Bei den eingangs genannten Vorrichtungen wird die Aufgabe dadurch gelöst, dass die Flexerstation eine Sensoranordnung und eine Steuerung aufweist, durch welche die Auftreffposition des Testbleches auf der Messplatte beim motorisch angetriebenen Blechdurchlauf durch die Flexerstation feststellbar ist, wodurch ein die Position darstellendes Signal bereitgestellt wird, durch das auf einer Anzeigeeinrichtung die Auftreffposition oder ein davon abgeleiteter Wert darstellbar ist, und/oder durch das ein die Vorbehandlung der Bleche in der Flexerstation bestimmendes Element derselben durch die Steuerung und einen Antrieb derart einstellbar ist, dass eine Abweichung von der Soll-Auftreffposition vermindert wird.

Damit ergeben sich die anhand des Verfahrens erläuterten Vorteile.

Die Erfindung betrifft weiter einen Rundapparat mit einer solchen Flexerstation sowie eine Schweissvorrichtung für Behälterzargen mit einem solchen Rundapparat.

Der Rundapparat bzw. Rundmaschine zur Bildung von Behälterzargenrohlingen ist, insbesondere für die Bildung von Dosenzargenrohlingen, zur Rundung mit einer Geschwindigkeit von 100 bis 450 m/Minute ausgestaltet. Die gerundeten Behälterzargen-Rohlinge werden aus der Rundmaschine einer Schweissvorrichtung für Dosenzargen mit Schweissrollen, insbesondere mit darauf laufenden Drahtzwischenelektroden, und einer Z-Schiene zur Positionierung der Zargenkanten zugeführt. Die Messung der Auftreffposition erfolgt daher mit einer Durchlaufgeschwindigkeit im Bereich von 100 bis 450 m/Min. um die Auftreffposition bei Betriebsgeschwindigkeit festzustellen. Bevorzugt wird als einstellbares Flexerelement ein auf die Flexerwalzen folgender Flexerkeil auf Grund des Signales eingestellt. Die Messung der Auftreffposition erfolgt vorzugsweise elektrisch durch elektrische Kontaktherstellung auf der Messplatte durch das auftreffende Blech.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigt
Figur 1 schematisch eine Vorrichtung zum Runden von Behälterzargen mit einer Flexerstation;
Figur 2 schematisch eine Flexerstation zur Erläuterung von Ausführungsformen der Erfindung; .
Figur 3 eine perspektivische teilweise Darstellung der Messeinrichtung von Figur 2; und
Figur 4 eine Darstellung der elektrischen Beschaltung der Messeinrichtung der Figuren 2 und 3.

### Wege zur Ausführung der Erfindung

Die Figuren 1 und 2 zeigen schematisch in Seitenansicht Ausführungsformen der vorliegenden Erfindung, wobei als Beispiel die Einstellung einer Flexerstation in einer Rundmaschine für das Runden von aufeinander folgenden Blechabschnitten dargestellt ist, wie sie bei der Serienproduktion von Behälterzargen-Rohlingen bzw. beim Schweissen von Behälterzargen, insbesondere Dosenzargen, verwendet wird. Die Erfindung kann aber auch für die Einstellung von Flexerstationen bei beliebigen anderen Rundungsvorgängen bzw. Rundmaschinen verwendet werden.

Im gezeigten Beispiel ist ersichtlich, dass Blechabschnitte, von denen als Beispiele die Abschnitte 1 und 2 dargestellt sind, von einem Stapel 10 abgestapelt und in eine Transporteinrichtung 3 gegeben werden, welche als Zuführstrecke für eine Rundmaschine 4 dient, welche die Flexerstation aufweist. Die Bleche durchlaufen dabei diese Anordnung aus Zuführstrecke und Rundmaschine in Richtung des Pfeils A. Die Abstapelung vom Stapel 10 und das Einbringen in die Transporteinrichtung 3 wird hier, da dies dem Fachmann bekannt ist, nicht näher erläutert. Die Transporteinrichtung 3 ist ferner als fakultativ, wenn auch bevorzugt, anzusehen, so dass die Bleche auch direkt vom Stapel 10 in die Rundmaschine 4 abgegeben werden könnten. In der dargestellten Ausführungsform ist die Transporteinrichtung 3 mit mehreren Walzenpaaren ausgerüstet, welche den jeweiligen Blechabschnitt an den Eingang 19 des Rundapparates 4 fördern, wo in diesem Beispiel die Flexerstation 50 mit einem ersten Element 20 beginnt. Die Förderung könnte auch auf andere Weise ausgeführt werden als mit den dargestellten Walzenpaaren. Im Rundapparat bzw. in der Rundmaschine 4 wird jeder Blechabschnitt zu einem Zargen-Rohling gerundet, wie dies für den in Durchlaufrichtung vorderen Teil des Blechabschnitts 2 ersichtlich ist. Die Rundung erfolgt dabei mit einem durch die Einstellung der Rundmaschine vorgegebenen Sollrundungsradius und führt zum Rundungsradius R; dies mit einer Rundungsgeschwindigkeit VR von z.B. 100 bis 450 m/Minute, insbesondere beim Runden von DosenzargenRohlingen. Rundmaschinen sind in vielfältiger Ausführungsform bekannt, insbesondere auch für Dosenzargen, wobei die Rundmaschine in einfacher Form als Zweiwalzen-Rundmaschine mit den beiden Walzen 11 und 12 vorgesehen sein kann. Auch Rundmaschinen mit einer Mehrzahl von Walzen sind bekannt, so z.B. aus der EP-A-1 197 272. Vorzugsweise ist der Rundapparat in seiner Einstellung zur Festlegung der Rundung im Rundungsbetrieb steuerbar. Im vorliegenden Ausführungsbeispiel ist gezeigt, dass vor den Rundwalzen 11 und 12 ein Vorrundkeil 14 vorgesehen sein kann. Ebenso kann ein Rundkeil 13 nach den Rundwalzen 11, 12 vorgesehen sein. Vor der eigentlichen Rundungsstation des Rundapparates 4 ist die Flexerstation 50 vorgesehen, welche in der gezeigten Ausführungsform Teil des Rundapparates ist, welche aber auch eine separate Station sein könnte. In dem gezeigten Beispiel weist die Flexerstation die Walzen 9 und 8 sowie den Flexerkeil 7 auf, welcher auf das aus den Walzen austretende Blech einwirkt, sowie den erwähnten Keil 20 am Eingang der Flexerstation. Die Flexerstation dient zur Vorbehandlung und zur Entfernung von Spannungen im Blech, wie erläutert und z.B. aus der eingangs genannten US 5,209,625 bekannt.

Mindestens ein Element der Flexerstation ist dabei zu deren Anpassung an das zu rundende Blechmaterial und die Rundungsgeschwindigkeit einstellbar, was bekannt ist, wobei die Einstellung vor Beginn des eigentlichen Rundungsbetriebes bzw. im Falle von Behälterzargen vor deren Serienherstellung erfolgt. Dieses Element kann manuell einstellbar sein, wie bekannt, oder es kann eine steuerbare motorische Einstellung vorgesehen werden. Bevorzugt ist die Einstellung des erwähnten Flexerkeils. Das oder die bevorzugt angetrieben einstellbaren Elemente der Flexerstation, und ggf. auch Rundungselemente der Rundmaschine, sind mit Antrieben versehen (nachfolgend Aktoren genannt), welche diese Elemente im Rahmen ihrer üblichen Einstellmöglichkeiten bewegen können, um der Steuerung der Flexerstation die Einstellung zu ermöglichen; der Einfluss der Aktoren auf die Elemente der Flexerstation und, sofern vorgesehen, auch auf die Elemente der Rundmaschine, ist in den Figuren durch einen vom Aktor ausgehenden Pfeil in das jeweilige Element symbolisiert, die Bewegung des Elementes durch einen weiteren Pfeil. Die Verbindung der Aktoren mit der Steuerung 5 ist durch Leitungen 40 symbolisiert. So wird der Flexerkeil 7 durch den Aktor 6 in Richtung des Pfeils B bewegt. Dies entspricht auch der manuellen Einstellbarkeit des Flexerkeils, falls kein Aktor für die Einstellung vorgesehen ist. Sofern gemäss Figur 2 eine Verstellung der Flexerwalze 9 vorgesehen ist, so erfolgt sie durch einen Aktor 29 in den Richtungen des Pfeils C, oder allenfalls manuell auf entsprechende Weise. Ist eine Verstellung des Keils 20 der Flexerstation vorgesehen, so erfolgt sie durch den Aktor 21 in Richtung des Pfeils d, oder entsprechend manuell. In der Rundstation kann der Vorrundkeil 14 durch den Aktor 15 in Richtung des Pfeils E bewegt werden. Für die Walzen 11 und 12 kann ein deren Abstand zueinander bestimmender Antrieb vorgesehen sein, welche auf eine oder auf beide der Walzen wirkt und welcher als Aktor 16 schematisch dargestellt ist. Ferner kann der Aktor 17 auf den Rundkeil 13 einwirken, um diesen im Sinne des Pfeiles D zu bewegen. Es können alle diese Aktoren vorgesehen sein oder nur einer derselben und beliebige Kombinationen sind möglich.

Anhand der Figuren 2 bis 4 werden bevorzugte Ausführungsbeispiele genauer erläutert. In der Flexerstation 50 von Figur 2 ist dargestellt, wie das darin zur Vorbehandlung befindliche Blech 1 die Soll-Auftreffposition x auf der Messplatte 38 erreicht. Diese Soll-Auftreffposition ist nach Stand der Technik für ein gegebenes Blechmaterial und eine vorgesehene Rundungsgeschwindigkeit in der nachfolgenden Rundungsstation der Rundmaschine bekannt. Erreicht das Blech in der Flexerstation 50 beim Durchlauf mit der vorgesehenen Geschwindigkeit für die Rundung die Auftreffposition x auf der Messplatte 38, so ist die Einstellung der Flexerstation korrekt. Trifft das Blech 1 zu früh, z.B. bei der Auftreffposition y auf, wie dies mit unterbrochener Linie dargestellt ist, so muss ein Element der Flexerstation 50 verstellt werden, um die Auftreffposition möglichst an die Stelle x zu legen. Trifft das Blech zu spät bei der Auftreffposition y' auf, was ebenfalls mit unterbrochener Linie dargestellt ist, so erfolgt eine gegensinnige Verstellung eines Elementes der Flexerstation. Bevorzugt wird der Flexerkeil 7 verstellt, wobei in diesem Beispiel eine Verstellung in den Richtungen des Pfeils B möglich ist. Dies kann manuell erfolgen oder durch den Aktor 6. Dieser Aktor kann von Hand angesteuert werden oder bevorzugt durch die Steuerung 5 der Flexerstation, die auch die Steuerung der Rundmaschine sein kann. Anstelle oder zusätzlich zur Verstellung des Flexerkeils 7 kann eine Verstellung der Flexerwalze 9 oder 8 und/oder des Keils 20 treten, was dem Fachmann grundsätzlich bekannt ist und was hier nicht näher erläutert wird. Gemäss der Erfindung wird nun die Auftreffposition des Bleches auf der Messplatte durch eine Messeinrichtung mit einer Sensoranordnung festgestellt. Dies kann eine beliebige Sensoranordnung sein, welche die Position des Bleches feststellen kann, bei der es auf die Messplatte auftrifft. Die Sensoranordnung kann dabei z.B. mittels Ultraschallabstandssensoren die Position feststellen oder mittels optischer Sensoren, wie z.B. Lichtschranken, oder mittels Aufnahme eines Bildes und Bildverarbeitung.

Bevorzugt erfolgt die Feststellung der Auftreffposition durch eine elektrische Kontaktgabe des Bleches auf der Messplatte 38. Ferner ist es bevorzugt, wenn dabei die Zeit ermittelt wird, bis das Blech - ausgehend von einer bestimmten Anfangsposition - auf der Messplatte auftrifft. Bei der bekannten Transportgeschwindigkeit ist die Zeit ein Mass für die Auftreffposition. Die Messeinrichtung weist mindestens einen Sensor 45 auf, mit dem das Ankommen des jeweiligen Bleches 1 bei oder in der Messeinrichtung detektiert werden kann. Insbesondere wird die in Transportrichtung A vordere Kante des Bleches detektiert, insbesondere durch einen optischen Sensor, insbesondere eine Lichtschranke oder mehrere Lichtschranken. Diese Erkennung des Bleches 1 startet bei der Messeinrichtung eine Zeitmessung zum Zeitpunkt t₀. Diese kann durch ein separates Zeitmessmittel erfolgen oder durch die Steuerung 5, die bereits erwähnt worden ist, und die in diesem Fall auch die Messeinrichtung steuert bzw. Teil derselben ist und das Sensorsignal des Sensors 45 aufnimmt. Diese Variante ist in Figur 2 dargestellt. Die Zeitmessung wird zum Zeitpunkt t₁ beendet, bei der die Vorderkante des Bleches auf der Messplatte 38 auftrifft, was über eine Leitung 38' an die Steuerung 5 gemeldet wird. Wie in Figur 2 in Seitenansicht ersichtlich, ist die Zeit t₁ entsprechend der Einstellung der Flexerstation unterschiedlich und stellt somit ein Mass für deren Einstellung dar. So wäre die Zeit t₁ kürzer, wenn die Zeitmessung beim Auftreffen an der Stelle y beendet würde bzw. länger, wenn sie durch das Auftreffen an der Stelle y' beendet würde. Die durch die Messeinrichtung ermittelte Zeit kann somit auf die Lage der Auftreffposition umgerechnet werden, da die Transportgeschwindigkeit des Bleches durch die Flexerstation bekannt ist. Die Messeinrichtung, bzw. in diesem Beispiel die Steuerung 5, kann somit die Auftreffposition auf einer Anzeige 25 darstellen, was noch näher erläutert wird und ggf. über mindestens einen Aktor der Flexerstation eine korrigierende Einstellung eines Elementes der Flexerstation bewirken, falls die gemessene Auftreffposition von der Soll-Auftreffposition abweicht.

Die Erkennung des Auftreffens der Vorderkante des Bleches auf die Messplatte 38 der Messeinrichtung erfolgt vorzugsweise elektrisch. Dies kann so erfolgen, dass die Messplatte 38 auf einem ersten elektrischen Potential und mindestens eine der Walzen 8, 9 auf einem anderen elektrischen Potential liegt und allenfalls auch der Flexerkeil 7 auf dem elektrischen Potential der Walze liegt. Trifft die Vorderkante des elektrisch leitenden Bleches auf die Messplatte 38, so werden die beiden Potentiale kurzgeschlossen, was durch einen entsprechenden Stromfluss oder einen entsprechenden Spannungsabfall der Messspannung festgestellt werden kann. Damit wird die Zeitmessung gestoppt bzw. ist die Zeit zwischen Erkennung der Vorderkante durch den Sensor 45 und das Auftreffen der Vorderkante auf der Messplatte 38 bestimmt und damit die Auftreffposition des Bleches in der Flexerstation 50. Bei beschichteten Blechen kann der elektrische Kontakt zwischen den Walzen 8, 9 und ggf. dem Flexerkeil 7 und dem Blech ungenügend oder nicht gegeben sein. Deshalb wird bevorzugt die Messplatte 38 mit einer Mehrzahl von elektrisch voneinander isolierten, nebeneinander liegenden Messteilen 38a, 38b, 38c, 38d usw. ausgeführt, welche abwechslungsweise ebenfalls auf den unterschiedlichen elektrischen Potentialen liegen. Damit ist auch durch das Kurzschliessen von solchen Messteilen durch die Vorderkante des Bleches, die immer unbeschichtet ist, das Auftreffen auf der Messplatte 38 elektrisch detektierbar. Diese Teile können keilförmig ausgestaltet sein, wie in Figur 2 und 3 ersichtlich. Figur 3 zeigt einige der nebeneinander liegenden Messkeile in schaubildlicher Darstellung. Figur 4 zeigt eine entsprechende Messschaltung mit einer Messspannungsquelle Uₛ, wobei die Walzen 8 bzw. 9 der Flexerkeil 7 auf Massepotential liegen. Ebenfalls auf Massepotential liegen die Messkeile 38b, 38d usw. (in Figur 4 ist zur Vereinfachung nur 38b dargestellt). Auf Pluspotential liegen dagegen die Messkeile 38a, 38c usw. (in Figur 4 ist nur 38a dargestellt). Die elektrischen Kurzschlussmöglichkeiten für die Messspannung durch das Auftreffen des Bleches auf der Messplatte 38, wobei die Messspannung detektierbar abfällt und somit die Zeitmessung stoppt, liegen somit beim Kurzschluss Messkeil - Messkeil oder Messkeil - Flexerkeil oder Messkeil - Walze. Die Spannungsabfalldetektion ist durch die Voltmetersymbole in Figur 4 dargestellt und kann auf beliebige, dem Fachmann bekannte Weise durch die Messeinrichtung bzw. in diesem Beispiel insbesondere durch die Steuerung 5 erfolgen. Der elektrische Widerstand R wird so gross gewählt, dass der Kurzschlussstrom innerhalb eine gewünschten Grenze bleibt.

Gemäss einer ersten Ausführungsform der Erfindung wird auf der optischen Anzeige 25, welche ein Bildschirm oder eine andere Anzeigevorrichtung sein kann, die Auftreffposition dargestellt. Dies kann z.B. so erfolgen, dass eine Linie dargestellt wird, die der, allenfalls verkürzten, Längserstreckung der Messplatte entspricht auf der ein Punkt dargestellt wird, der der Auftreffposition entspricht. Die Bedienungsperson erhält somit an sich dieselbe Information, welche nach Stand der Technik durch Freilegung der Messplatte und deren visuelle Betrachtung beim Auftreffen des Bleches erhältlich ist. Die Bedienungsperson kann dann beurteilen, ob der Auftreffpunkt am gewünschten Ort liegt oder nicht und gegebenenfalls kann sie manuell ein Element der Flexerstation einstellen, insbesondere den Flexerkeil 7. Die Beurteilung wird erleichtert, wenn auf der Anzeige auch die Soll-Auftreffposition x oder ein dafür zulässiger Bereich dargestellt wird, so dass die Bedienungsperson die Ist-Auftreffposition, z.B. y oder y', damit einfach in Beziehung setzen kann. In einer weiteren Variante wird aus dem Messsignal, das die Auftreffposition darstellt, ein abgeleiteter Wert angezeigt, z.B. ein Wert um welchen ein Element der Flexerstation manuell verstellt werden muss, um von der erzielten Ist-Auftreffposition zu der Soll-Auftreffposition zu gelangen. So kann z.B. ein Wert von +5 angezeigt werden, wenn der Flexerkeil 7 an Hand einer dort befindlichen Skala um plus 5 Einheiten verstellt werden muss. Die Messeinrichtung, insbesondere die Steuerung 5, kann diesen abgeleiteten Anzeigewert +5 aus der Abweichung der gemessenen Ist-Auftreffposition zur Soll-Auftreffposition berechnen. Anstelle einer rein manuellen Verstellung kann die Bedienungsperson das Flexerelement mittels eines motorischen Antriebes bzw. mittels eines Aktors verstellen, wobei indes die Steuerung des Aktors durch die Bedienungsperson erfolgt. Dabei kann über eine Rückmeldung vom Aktor an die Steuerung 5 eine Anzeige der Einstellung auf der Anzeige 25 erfolgen, so dass die Bedienungsperson kontrollieren kann, ob sie die Verstellung richtig als Reduzierung der Abweichung der Ist-Auftreffposition von der Soll-Auftreffposition durchführt. Es kann von der Auftreffposition auch auf die erzielte Vorrundung geschlossen und diese als abgeleiteter Wert angezeigt werden.

Bei einer weiteren Ausführungsform, welche mit der geschilderten Anzeige kombiniert sein kann oder separat davon vorgesehen werden kann, wird die Einstellung des Flexerelementes nicht manuell vorgenommen, sondern direkt über den Aktor durch die Steuerung 5 in Abhängigkeit von der Differenz zwischen der gemessenen Ist-Auftreffposition zur Soll-Auftreffposition. So kann insbesondere der Flexerkeil 7 durch die Steuerung 5 mittels der Aktors 6 nach oben geschwenkt werden, um die Ist-Auftreffposition für das nächste Blech von der Position y zur Position x zu verschieben. Durch ein weiteres Testblech kann die korrekte Einstellung des Flexerkeils dann verifiziert werden.

Die Steuerung kann ferner über die Aktoren für die Elemente der Rundstation der Rundmaschine auch auf die Rundung selber Einfluss nehmen.

Das Verfahren und die Vorrichtung kommen insbesondere beim Schweissen von Dosenzargen zur Anwendung.

Während in der vorliegenden Anmeldung bevorzugte Ausführungen der Erfindung beschrieben sind, ist darauf hinzuweisen, dass die Erfindung nicht auf diese beschränkt ist und auch in anderer Weise innerhalb des Umfangs der folgenden Ansprüche ausgeführt werden kann.

## Patentansprüche

1. Verfahren zur Einstellung einer Flexerstation (50) für die Vorbehandlung von zu rundenden Blechen (1, 2) vor deren Rundung in einem Rundapparat (4), wobei in der Flexerstation eine Soll-Auftreffposition (x) mindestens eines Testbleches auf eine Messplatte (38) als Mass für die Einstellung mindestens eines einstellbaren Elementes (20, 9, 7) der Flexerstation dient, **dadurch gekennzeichnet, dass** die Auftreffposition (y, y') des Testbleches auf der Messplatte beim motorisch angetriebenen Blechdurchlauf durch die Flexerstation durch eine Messeinrichtung mit Sensoren (45, 38) festgestellt wird, wodurch ein die Position darstellendes Signal bereitgestellt wird, womit auf einer Anzeigeeinrichtung (25) die Auftreffposition oder ein davon abgeleiteter Wert dargestellt wird und/oder womit mindestens eines der die Vorbehandlung eines Bleches durch die Flexerstation bestimmenden Elemente derselben durch eine Steuerung (5) und einen Antrieb derart eingestellt wird, dass eine Abweichung von der Soll-Auftreffposition für ein nachfolgendes Blech vermindert wird.

2. Verfahren nach Anspruch 1, **dadurch gekennzeichnet, dass** die Flexerstation (50) in Blechdurchlaufrichtung ein erstes auf das Blech einwirkendes Element, insbesondere einen Keil (20), eine obere und eine untere Flexerwalze (9, 8), und ein nachfolgendes auf das Blech einwirkendes weiteres Element, insbesondere einen Flexerkeil (7), aufweist.

3. Verfahren nach Anspruch 2, **dadurch gekennzeichnet, dass** in Abhängigkeit von dem die Auftreffposition darstellenden Signal das weitere Element (7) eingestellt wird und/oder das erste Element (20) eingestellt wird.

4. Verfahren nach einem der Ansprüche 2 oder 3, **dadurch gekennzeichnet, dass** in Abhängigkeit von dem die Auftreffposition darstellenden Signal mindestens eine der Flexerwalzen (9) in ihrer Lage zu der anderen Flexerwalze (8) verstellt wird.

5. Verfahren nach einem der Ansprüche 1 bis 4, **dadurch gekennzeichnet, dass** die Sensoranordnung die Auftreffposition elektrisch und/oder mechanisch und/oder optisch und/oder akustisch misst.

6. Verfahren nach Anspruch 5, **dadurch gekennzeichnet, dass** die Auftreffposition elektrisch gemessen wird, indem beim Durchlauf des Bleches dieses an einem vorbestimmten Ort detektiert wird, und dabei insbesondere dessen Vorderkante vor den Flexerwalzen detektiert wird, und dass ab dieser Detektion eine Zeitmessung erfolgt, mit der die Zeit bestimmt wird, bis das Blech elektrischen Kontakt mit der Messplatte (38) hat.

7. Verfahren nach einem der Ansprüche 1 bis 6, **dadurch gekennzeichnet, dass** auf der Anzeigeeinrichtung die Auftreffposition (y, y') und die Soll-Auftreffposition (x) dargestellt wird.

8. Verfahren zur Serienherstellung von Behälterzargen, insbesondere Dosenzargen, aus einzelnen Blechabschnitten (1,2), bei welchem die einzelnen Blechabschnitte von einem Stapel (10) über eine Zuführstrecke (3) oder direkt einer Rundmaschine (4) mit einer Flexerstation (50) zugeführt und in dieser gerundet werden, wobei die Rundung mit einer Geschwindigkeit von 100 bis 450 m/Minute erfolgt und die gerundeten Behälterzargen-Rohlinge aus der Rundmaschine einer Schweissvorrichtung für Zargen mit einer Z-Schiene zur Positionierung der Zargenkanten und Schweissrollen, insbesondere mit darauf laufenden Drahtzwischenelektroden, zugeführt werden, wobei vor der Serienherstellung in der Flexerstation mittels mindestens eines Testblechabschnittes die Einstellung mindestens eines einstellbaren Elementes (20, 9, 7) der Flexerstation erfolgt, indem die Abweichung der Auftreffposition des Testblechabschnittes auf einer Messplatte (38) von einer Soll-Auftreffposition (x) bestimmt wird, **dadurch gekennzeichnet, dass** die Auftreffposition (y, y') des Bleches auf der Messplatte beim motorisch angetriebenen Blechdurchlauf durch die Flexerstation durch eine Sensoranordnung (45, 38) festgestellt wird, wodurch ein die Position darstellendes Signal bereitgestellt wird, womit auf einer Anzeigeeinrichtung (25) die Auftreffposition oder ein davon abgeleiteter Wert dargestellt wird und/oder womit ein die Vorbehandlung des Bleches durch die Flexerstation bestimmendes Element derselben durch deren Steuerung und einen Antrieb derart eingestellt wird, dass eine Abweichung von der Soll-Auftreffposition für ein nachfolgendes Blech vermindert wird.

9. Verfahren nach Anspruch 8, **dadurch gekennzeichnet, dass** die Flexerstation (50) in Blechdurchlaufrichtung ein erstes auf den Blechabschnitt einwirkendes Element, insbesondere einen Keil (20), eine obere und eine untere Flexerwalze (9, 8), und ein nachfolgendes auf das Blech einwirkendes weiteres Element, insbesondere einen Flexerkeil (7), aufweist.

10. Verfahren nach Anspruch 8 oder 9, **dadurch gekennzeichnet, dass** die Auftreffposition elektrisch gemessen wird, indem beim Durchlauf des Blecheabschnittes dieser an einem vorbestimmten Ort detektiert wird, und dabei insbesondere dessen Vorderkante vor den Flexerwalzen detektiert wird, und dass ab dieser Detektion eine Zeitmessung erfolgt, mit der die Zeit bestimmt wird, bis das Blech elektrischen Kontakt mit der Messplatte (38) hat.

11. Flexerstation (50) für die Vorbehandlung von zu rundenden Blechen (1, 2) in einem Rundapparat (4), wobei in der Flexerstation eine Soll-Auftreffposition (x) eines Bleches auf eine Messplatte (38) als Mass für die Einstellung mindestens eines einstellbaren Elementes (20, 9, 7) der Flexerstation ermittelbar ist, **dadurch gekennzeichnet, dass** die Auftreffposition (y, y') des Bleches auf der Messplatte beim motorisch angetriebenen Blechdurchlauf durch die Flexerstation durch eine Sensoranordnung (45, 38) feststellbar ist, wodurch ein die Auftreffposition darstellendes Signal erzeugbar ist, womit auf einer Anzeigeeinrichtung (25) die Auftreffposition oder ein davon abgeleiteter Wert darstellbar ist und/oder womit ein die Vorbehandlung des Bleches durch die Flexerstation bestimmendes Element derselben durch deren Steuerung und einen Antrieb derart einstellbar ist, dass eine Abweichung von der Soll-Auftreffposition für ein nachfolgendes Blech vermindert wird.

12. Flexerstation nach Anspruch 11, **dadurch gekennzeichnet, dass** diese in Blechdurchlaufrichtung ein erstes auf das Blech einwirkendes Element, insbesondere einen Keil (20), eine obere und eine untere Flexerwalze (9, 8), und ein nachfolgendes auf das Blech einwirkendes weiteres Element, insbesondere einen Flexerkeil (7), aufweist.

13. Flexerstation nach Anspruch 12, **dadurch gekennzeichnet, dass** in Abhängigkeit von dem die Auftreffposition darstellenden Signal das weitere Element (7) einstellbar ist und/oder das erste Element (20) einstellbar ist.

14. Flexerstation nach einem der Ansprüche 11 bis 13, **dadurch gekennzeichnet, dass** die Auftreffposition elektrisch und/oder mechanisch und/oder optisch und/oder akustisch messbar ist.

15. Flexerstation nach Anspruch 14, **dadurch gekennzeichnet, dass** die Auftreffposition elektrisch gemessen wird, indem beim Durchlauf des Bleches ab einem bestimmten Ort eine Zeitmessung durchführbar und damit die Zeit bestimmbar ist, bis das Blech elektrischen Kontakt mit einer Messplatte (38) hat.

16. Flexerstation nach Anspruch 15, **dadurch gekennzeichnet, dass** die Messplatte (38) in mehrere nebeneinander liegende, elektrisch voneinander isolierte Messteile (38a, 38b, 38c, 38d) unterteilt ist.

17. Rundmaschine mit einer Flexerstation nach einem der Ansprüche 11 bis 16.

18. Schweissvorrichtung für Dosenzargen, mit einer Z-Schiene zur Positionierung der Zargenkanten und mit Schweissrollen, insbesondere mit darauf laufenden Drahtzwischenelektroden, umfassend eine Rundmaschine gemäss Anspruch 17.

## Claims

1. Method for adjusting a flexer station (50) for the pre-treatment of metal sheets (1, 2) to be rounded before their rounding in a rounding apparatus (4), wherein in the flexer station a target impact position (x) of at least a test metal sheet on a measurement plate (38) serves as measure for the adjustment of at least one adjustable element (20, 9, 7) of the flexer station, **characterized in that** the impact position (y, y') of the test metal sheet on the measurement plate is determined by means of a measurement installation with sensor (45, 38) during the motor-driven passage of the metal sheet through the flexer station, by means of which a signal showing the position is provided, by means of which the impact position or a value derived therefrom is shown on a display device (25) and/or by means of which at least one of the elements of the flexer station determining the pre-treatment of a metal sheet through the latter is adjusted by means of a controller (5) and an actuator in such a way that a deviation from the target impact position is diminished for a subsequent metal sheet.

2. Method according to claim 1, **characterized in that** the flexer station (50) comprises in the direction of the passage of the metal sheet a first element acting upon the metal sheet, particularly a wedge (20), an upper and a lower flexer roller (9, 8), and a subsequent further element acting upon the metal sheet, particularly a flexer wedge (7).

3. Method according to claim 2, **characterized in that** the further element (7) and/or the first element (20) is adjusted depending on the signal showing the impact position.

4. Method according to one of the claims 2 or 3, **characterized in that** at least one of the flexer rollers (9) is adjusted in its position relative to the other flexer roller (8) depending on the signal showing the impact position.

5. Method according to one of the claims 1 to 4, **characterized in that** the sensor arrangement measures the impact position electrically and/or mechanically and/or optically and/or acoustically.

6. Method according to claim 5, **characterized in that** the impact position is measured electrically, by detecting the metal sheet in a predefined location during its passage, and thereby particularly by detecting its front edge before the flexer rollers, and that a time measurement takes place from this detection on, by means of which the time until the metal sheet has electrical contact with the measurement plate (38) is determined.

7. Method according to one of claims 1 to 6, **characterized in that** the impact position (y, y') and the target impact position (x) are shown on the display device.

8. Method for the series production of container bodies, particularly can bodies, from individual metal sheet sections (1, 2), wherein the individual metal sheet sections are fed from a stack (10) via a feeding path or directly into a rounding machine (4) with a flexer station (50) and rounded therein, wherein the rounding takes place with a speed of 100 to 450 m/minute and the rounded container body blanks are fed from the rounding machine into a welding device for can bodies with a Z-rail for the positioning of the body edges and welding rollers, particularly with intermediary wire electrodes running on it, wherein before the series production the adjustment of at least an adjustable element (20, 9, 7) of the flexer station takes place in the flexer station by means of at least a test metal sheet, by determining the deviation of the impact position of the test metal sheet section on a measurement plate (38) by a target impact position (x), **characterized in that** the impact position (y, y') of the metal sheet on the measurement plate is determined by means of a sensor arrangement (45, 38) during the motor-driven actuated passage of the metal sheet through the flexer station, by means of which a signal showing the position is provided, by means of which the impact position or a value derived therefrom is shown on a display device (25) and/or by means of which an element of the flexer station which determines the pre-treatment of the metal sheet through the latter is adjusted by its controller and an actuator in such a way, that a deviation from the target impact position is diminished for a subsequent metal sheet.

9. Method according to claim 8, **characterized in that** the flexer station (50) comprises in the direction of the passage of the metal sheet a first element acting upon the metal sheet section, particularly a wedge (20), an upper and a lower flexer roller (9, 8), and a subsequent further element acting upon the metal sheet, particularly a flexer wedge (7).

10. Method according to claim 8 or 9, **characterized in that** the impact position is measured electrically, by detecting the metal sheet section in a predefined location during its passage, and thereby by detecting particularly its front edge before the flexer rollers, and that a time measurement takes place from this detection on, by means of which the time until the metal sheet has electrical contact with the measurement plate (38) is determined.

11. Flexer station (50) for the pre-treatment of metal sheets (1, 2) to be rounded in a rounding apparatus (4), wherein in the flexer station a target impact position (x) of a metal sheet on a measurement plate (38) is ascertainable as a measure for the adjustment of at least an adjustable element (20, 9, 7) of the flexer station, **characterized in that** the impact position (y, y') of the metal sheet on the measurement plate is determined by means of a sensor arrangement (45, 38) during the motor-driven passage of the metal sheet through the flexer station, by means of which a signal showing the impact position is provided, by means of which the impact position or a value derived therefrom is representable on a display device (25) and/or by means of which an element of the flexer station determining the pre-treatment of a metal sheet through the latter is adjustable by means of its controller and an actuator in such a way, that a deviation from the target impact position is diminished for a subsequent metal sheet.

12. Flexer station according to claim 11, **characterized in that** it has, in the direction of the passage of the metal sheet, a first element acting upon the metal sheet, particularly a wedge (20), an upper and a lower flexer roller (9, 8), and a subsequent further element acting upon the metal sheet, particularly a flexer wedge (7).

13. Flexer station according to claim 12, **characterized in that** the further element (7) and/or the first element (20) is adjustable depending on signal showing the impact position.

14. Flexer station according to one of the claims 11 to 13, **characterized in that** the impact position is electrically and/or mechanically and/or optically and/or acoustically measurable.

15. Flexer station according to claim 14, **characterized in that** the impact position is measured electrically, wherein during the passage of the metal sheet a time measurement is feasible from a predefined location on, and thereby the time until the metal sheet has electrical contact with a measurement plate (38) is determinable.

16. Flexer station according to claim 15, **characterized in that** the measurement plate (38) is divided in multiple measurement parts (38a, 38b, 38c, 38d) which lie side by side and are electrically isolated from each other.

17. Rounding machine with a flexer station according to one of the claims 11 to 16.

18. Welding device for can bodies, with a Z-rail for the positioning of the body edges and with welding rollers, particularly with intermediary wire electrodes running on it, comprising a rounding machine according to claim 17.

## Revendications

1. Procédé pour régler un poste d'assouplissement (50) destiné au traitement préalable de tôles à cintrer (1, 2) avant leur cintrage dans un appareil de cintrage (4), dans lequel, dans le poste d'assouplissement, une position d'impact théorique (x) d'au moins une tôle d'essai sur une plaque de mesure (38) sert de mesure pour le réglage d'au moins un élément réglable (20, 9, 7) du poste d'assouplissement, **caractérisé en ce que** la position d'impact (y, y') de la tôle d'essai sur la plaque de mesure est établie lors du passage entraîné par un moteur de la tôle à travers le poste d'assouplissement par un dispositif de mesure doté de capteurs (45, 38), par lequel est émis un signal représentant la position, par lequel la position d'impact ou une valeur qui en est tirée est représentée sur un dispositif d'affichage (25) et/ou par lequel au moins l'un des éléments de ce dernier déterminant le traitement préalable d'une tôle par le poste d'assouplissement est réglé par une commande (5) et un entraînement de manière à éviter un écart de la position d'impact théorique pour une tôle suivante.

2. Procédé selon la revendication 1, **caractérisé en ce que** le poste d'assouplissement (50) présente, dans le sens de passage de la tôle, un premier élément agissant sur la tôle, en particulier un coin (20), un cylindre d'assouplissement supérieur et un cylindre d'assouplissement inférieur (9, 8) et un autre élément suivant agissant sur la tôle, en particulier un coin d'assouplissement (7).

3. Procédé selon la revendication 2, **caractérisé en ce que** l'autre élément (7) et/ou le premier élément (20) est ou sont réglés en fonction du signal représentant la position d'impact.

4. Procédé selon l'une quelconque des revendications 2 ou 3, **caractérisé en ce qu'**en fonction du signal représentant la position d'impact, au moins l'un des cylindres d'assouplissement (9) est déplacé dans sa position par rapport à l'autre cylindre d'assouplissement (8).

5. Procédé selon l'une quelconque des revendications 1 à 4, **caractérisé en ce que** l'agencement de capteurs mesure la position d'impact par voie électrique et/ou mécanique et/ou optique et/ou acoustique.

6. Procédé selon la revendication 5, **caractérisé en ce que** la position d'impact est mesurée par voie électrique en détectant la tôle, lors de son passage, en un point prédéterminé et, en l'occurrence, en détectant en particulier son arête avant devant les cylindres d'assouplissement, et **en ce qu'**on effectue à partir de cette détection une mesure du temps, qui permet de déterminer le temps qui s'écoule jusqu'à ce que la tôle ait un contact électrique avec la plaque de mesure (38).

7. Procédé selon l'une quelconque des revendications 1 à 6, **caractérisé en ce que** la position d'impact (y, y') et la position d'impact théorique (x) sont représentées sur le dispositif d'affichage.

8. Procédé pour fabriquer en série des corps de récipients, en particulier des corps de boîtes, à partir de sections de tôle individuelles (1,2), dans lequel les sections de tôle individuelles d'une pile (10) sont acheminée via une voie d'acheminement (3) ou directement à une machine à cintrer (4) équipée d'un poste d'assouplissement (50) et y sont cintrées, dans lequel le cintrage se fait à une vitesse de 100 à 450 m/minute et les ébauches de corps de récipients cintrées provenant de la machine à cintrer sont acheminées à un dispositif de soudage pour corps avec un rail en Z pour positionner les arêtes des corps et des galets de soudage, en particulier avec des fils-électrodes intermédiaires passant sur ceux-ci, dans lequel, avant la fabrication en série, on effectue dans le poste d'assouplissement, au moyen d'au moins une section de tôle d'essai, le réglage d'au moins un élément réglable (20, 9, 7) du poste d'assouplissement en déterminant l'écart entre la position d'impact de la section de tôle d'essai sur une plaque de mesure (38) et une position d'impact théorique (x), **caractérisé en ce que** la position d'impact (y, y') de la tôle sur la plaque de mesure est établie lors du passage entraîné par un moteur de la tôle à travers le poste d'assouplissement par un agencement de capteurs (45, 38), par lequel est émis un signal représentant la position, par lequel la position d'impact ou une valeur qui en est tirée est représentée sur un dispositif d'affichage (25) et/ou par lequel un élément de ce dernier déterminant le traitement préalable de la tôle par le poste d'assouplissement est réglé par sa commande et un entraînement de manière à éviter un écart de la position d'impact théorique pour une tôle suivante.

9. Procédé selon la revendication 8, **caractérisé en ce que** le poste d'assouplissement (50) présente, dans le sens de passage de la tôle, un premier élément agissant sur la section de tôle, en particulier un coin (20), un cylindre d'assouplissement supérieur et un cylindre d'assouplissement inférieur (9, 8) et un autre élément suivant agissant sur la tôle, en particulier un coin d'assouplissement (7).

10. Procédé selon la revendication 8 ou 9, **caractérisé en ce que** la position d'impact est mesurée par voie électrique en détectant la section de tôle, lors de son passage, en un point prédéterminé et, en l'occurrence, en détectant en particulier son arête avant devant les cylindres d'assouplissement, et **en ce qu'**on effectue à partir de cette détection une mesure du temps, par laquelle on détermine le temps qui s'écoule jusqu'à ce que la tôle ait un contact électrique avec la plaque de mesure (38).

11. Poste d'assouplissement (50) pour le traitement préalable de tôles à cintrer (1, 2) dans un appareil de cintrage (4), dans lequel, dans le poste d'assouplissement, une position d'impact théorique (x) d'une tôle sur une plaque de mesure (38) peut être déterminée comme mesure pour le réglage d'au moins un élément réglable (20, 9, 7) du poste d'assouplissement, **caractérisé en ce que** la position d'impact (y, y') de la tôle sur la plaque de mesure peut être établie lors du passage entraîné par un moteur de la tôle à travers le poste d'assouplissement par un agencement de capteurs (45, 38), par lequel est émis un signal représentant la position d'impact, par laquelle la position d'impact ou une valeur qui en est tirée peut être représentée sur un dispositif d'affichage (25) et/ou par lequel un élément de ce dernier déterminant le traitement préalable de la tôle par le poste d'assouplissement peut être réglé par sa commande et un entraînement de manière à éviter un écart de la position d'impact théorique pour une tôle suivante.

12. Poste d'assouplissement selon la revendication 11, **caractérisé en ce que** celui-ci présente, dans le sens de passage de la tôle, un premier élément agissant sur la tôle, en particulier un coin (20), un cylindre d'assouplissement supérieur et un cylindre d'assouplissement inférieur (9, 8) et un autre élément suivant agissant sur la tôle, en particulier un coin d'assouplissement (7).

13. Poste d'assouplissement selon la revendication 12, **caractérisé en ce que** l'autre élément (7) et/ou le premier élément (20) peut ou peuvent être réglés en fonction du signal représentant la position d'impact.

14. Poste d'assouplissement selon l'une quelconque des revendications 11 à 13, **caractérisé en ce que** la position d'impact peut être mesurée par voie électrique et/ou mécanique et/ou optique et/ou acoustique.

15. Poste d'assouplissement selon la revendication 14, **caractérisé en ce que** la position d'impact est mesurée par voie électrique en réalisant une mesure du temps lors du passage de 1a tôle en un point déterminé et en déterminant de la sorte le temps qui s'écoule jusqu'à ce que la tôle ait un contact électrique avec la plaque de mesure (38).

16. Poste d'assouplissement selon la revendication 15, **caractérisé en ce que** la plaque de mesure (38) est subdivisée en plusieurs parties de mesure (38a, 38b, 38c, 38d) situées l'une à côté de l'autre et isolées électriquement l'une de l'autre.

17. Machine à cintrer pourvue d'un poste d'assouplissement selon l'une quelconque des revendications 11 à 16.

18. Dispositif de soudage pour corps de boîtes, avec un rail en Z pour positionner les arêtes des corps et des galets de soudage, en particulier des fils-électrodes intermédiaires passant sur ceux-ci, comprenant une machine à cintrer selon la revendication 17.
